# EUROPÄISCHE PATENTSCHRIFT

(11) **EP 2 279 865 B1**
(45) Veröffentlichungstag und Bekanntmachung des Hinweises auf die Patenterteilung: **14.05.2014**
(21) Anmeldenummer: 10170620.8
(22) Anmeldetag: 23.07.2010
(51) Int. Cl.: B41C 1/14, B41M 1/12, B41M 1/40, B41M 3/16

(54) **Siebdruckverfahren zum Bedrucken eines Gegenstandes mit einem Druckmotiv**
Screen printing method for printing an object with a printed pattern
Procédé de sérigraphie destiné à l'impression d'un objet doté d'un motif d'impression

(30) Priorität: 29.07.2009 DE 102009035257
(43) Veröffentlichungstag der Anmeldung: 02.02.2011
(73) Patentinhaber: EPD Eckhoff GmbH, 91126 Schwabach (DE)
(72) Erfinder: Eckhoff, Detlef, 90455 Nürnberg (DE)
(74) Vertreter: Rau, Schneck & Hübner Patentanwälte Rechtsanwälte PartGmbB

(56) Entgegenhaltungen:
- EP-A1- 1 147 887
- EP-A2- 1 400 363
- EP-A2- 1 514 700
- WO-A2-2006/026103
- DE-A1- 10 108 120
- DE-T2- 69 110 763
- US-A- 6 092 464

## Beschreibung

Die Erfindung betrifft ein Siebdruckverfahren zum Bedrucken eines Gegenstandes, der als Schreibgerät oder Kosmetikartikel ausgebildet ist, mit einem Druckmotiv.

Das Bedrucken von Gegenständen zur Aufbringung von Informationen oder zum Verzieren ist bekannt. Hierzu wurden in der Vergangenheit verschiedenste Druckverfahren entwickelt, die ein möglichst gleichmäßiges Auftragen von Druckfarben und/oder Lacken gewährleisten, um Druckmotive mit hoher Qualität zu erzeugen. Trotz der vielfältigen Drucktechniken besteht auf Kundenseite ein ständiger Wunsch, die bekannten Dnickverfahren weiter zu entwickeln, um neuartige Effekte zu erzielen.

Aus der DE 691 10 763 T2 ist ein Siebdruckverfahren zum Bedrucken von Schildern bekannt, bei dem zur Erzeugung einer dreidimensionalen Wirkung ein dicker Druckfarbsteg auf eine flache Substratoberfläche aufgetragen wird. Der Druckfarbsteg wird entweder in Überlappung mit einem Rand einer dünnen Druckfarbschicht aufgetragen oder direkt als Rand ohne eine Druckfarbschicht auf die Substratoberfläche aufgetragen. Im Anschluss daran wird die Substratoberfläche und das gesamte Druckmotiv mit einer Folienschicht oder eine Dickschicht überdeckt.

Aus der DE 101 08 120 A1 ist ein Siebdruckverfahren zum Bedrucken einer gekrümmten Oberfläche eines Trinkglases bekannt. Bei dem Siebdruckverfahren wird auf das Gewebe eines Schablonenträgers ein lichtempfindliches Photoresist aufgetragen. Zusätzlich wird an der dem Trinkglas zugewandten Seite des Gewebes ein weiteres Photoresist angeklebt.

Anschließend wird eine Schablone aufgelegt und diese mit UV-Strahlung belichtet, so dass in bekannter Weise ein Druckbild entwickelt wird. Durch die freien Bereiche des Schablonenträgers wird Farbe auf die Oberfläche des Trinkglases aufgebracht.

Aus der EP 1 400 363 A2 ist ein Siebdruckverfahren zum Bedrucken einer Bedieneinheit eines Druckers mit Buchstaben bekannt.

Aus der EP 1 147 887 A1 ist ein Druckverfahren zum Bedrucken des Randbereichs einer Windschutzscheibe oder Heckscheibe eines Automobils bekannt.

Aus der WO 2006/026 103 A2 ist ein Verfahren zur Herstellung von Druckbildern, die den Eindruck eines handgemalten Bildes haben sollen, bekannt. Mittels eines Siebdnickverfahrens wird eine ebene Oberfläche bedruckt, wobei die aufgetragene Farbe mittels UV-Strahlung ausgehärtet wird.

Aus der EP 1 514 700 A2 ist ein Stift mit einer hexagonalen Umrissform bekannt. Auf den einzelnen ebenen Hexagonflächen sind Noppen aufgebracht. Die Noppen werden mit einem Siebdruckverfahren auf die ebenen Hexagonflächen aufgebracht. Die Noppen bestehen aus einem UV-härtbaren Kunststoff.

Der Erfindung liegt die Aufgabe zugrunde, ein Siebdruckverfahren zu schaffen, bei dem beim Bedrucken von als Schreibgerät oder Kosmetikartikel ausgebildeten Gegenständen mit gekrümmter Oberfläche in flexibler Weise neuartige Effekte erzielbar sind.

Diese Aufgabe wird erfindungsgemäß durch ein Siebdruckverfahren mit den Merkmalen des Anspruchs 1 gelöst. Mit dem erfindungsgemäßen Siebdruckverfahren sind dreidimensionale Druckmotive erzeugbar, die aufgrund ihrer erhabenen Struktur einen sowohl optisch als auch haptisch neuartigen Effekt erzielen. Hierzu wird das bekannte Siebdruckverfahren zur Erzeugung von zweidimensionalen Druckmotiven derart modifiziert und zweckentfremdet, dass Druckmotive mit einer maximalen Höhe von mindestens 100 µm auf die gekrümmte Oberfläche des zu bedruckenden und als Schreibgerät oder Kosmetikartikel ausgebildeten Gegenstandes aufgebracht werden können. Da zur Erzeugung des dreidimensionalen Druckmotivs eine erhebliche Menge an Druckauftrag erforderlich ist, scheiden andere Druckverfahren aus. Durch das Siebdruckverfahren kann bei entsprechender Wahl der Gewebedichte eines Siebgewebes eine ausreichende Menge an Druckauftrag, nämlich Klar-Lack und gegebenenfalls Druckfarbe aufgetragen werden, wobei der Klar-Lack bzw. die Druckfarbe vor dem Verlaufen aushärten muss. Um ein rechtzeitiges Aushärten zu gewährleisten, weist der Klar-Lack bzw. die Druckfarbe Fotoinitiatoren auf, die unter dem Einfluss von Ultraviolett-Strahlung einen Polymerisationsprozess auslösen, so dass Klar-Lack bzw. die Druckfarbe der vor dem Verlaufen aushärtet. Die hohe Menge an aufgetragenem Klar-Lack bzw. aufgetragener Druckfarbe behält somit ihre dreidimensionale Struktur bei und verläuft nicht zu einem zweidimensionalen Druckmotiv.

Die hohe Menge an Klar-Lack gewährleistet ein schnelles Aushärten des aufgetragenen Druckmotivs, da die hohe Menge an Klar-Lack im Dnickauftrag eine hohe Transparenz des Druckmotivs für die Ultraviolett-Strahlung gewährleistet. Mit einer hohen Menge an Klar-Lack können dementsprechend hohe dreidimensionale Druckmotive mit scharfen Konturen erzeugt werden.

Zum Auftragen einer hohen Menge von Druckauftrag bzw. Klar-Lack und gegebenenfalls Druckfarbe wird das Siebgewebe vor dem Siebdruckvorgang mehrfach direkt beschichtet, so dass eine ausreichend hohe Säule an Klar-Lack und gegebenenfalls Druckfarbe gebildet werden kann. Hierdurch wird auf einfache Weise eine hohe Flexibilität beim Erzeugen dreidimensionaler Druckmotive gewährleistet. Insbesondere können nach Belieben großflächige dreidimensionale Druckmotiv mit vergleichsweise scharfen Konturen erzeugt werden, da eine ausreichende Menge an Klar-Lack und gegebenenfalls Druckfarbe bereitgestellt werden kann, auch wenn das Siebgewebe eine Gewebedichte von mindestens 25 Fäden/cm, insbesondere von mindestens 30 Fäden/cm, insbesondere von mindestens 35 Fäden/cm und insbesondere von mindestens 40 Fäden/cm aufweist.

Vor dem Siebdruckvorgang wird auf das Siebgewebe eine Schicht aus einer mit Ultraviolett-Strahlung aushärtbaren Masse aufgetragen. Anschließend wird die aufgetragene Schicht zwischengetrocknet und auf diese mindestens eine weitere Schicht der Masse aufgetragen und zwischengetrocknet. Das Beschichten kann mindestens zweimal, insbesondere mindestens dreimal und insbesondere mindestens viermal erfolgen, um die gewünschte Höhe der Säule an Klar-Lack und gegebenenfalls Druckfarbe zu erzeugen. Am Ende des Beschichtungsvorgangs wird auf die aufgetragenen Schichten ein Film aufgelegt, der die aufgetragenen Schichten im Bereich des zu druckenden Druckmotivs vor Ultraviolett-Strahlung schützt. Beim anschließenden Bestrahlen mit Ultraviolett-Strahlung werden die aufgetragenen Schichten im Bereich außerhalb des zu druckenden Druckmotivs ausgehärtet. Aufgrund des Films bleibt der Bereich des Druckmotivs jedoch ausreichend weich, um die aufgetragene Masse bzw. aufgetragenen Schichten in diesem Bereich aus dem Siebgewebe, beispielsweise durch Ausspülen, zu entfernen. Beim anschließenden Siebdruckvorgang kann wesentlich mehr Klar-Lack und gegebenenfalls Druckfarbe aufgetragen werden, da die Säule an Klar-Lack und gegebenenfalls Druckfarbe aufgrund der schichtweise aufgetragenen Masse deutlich gegenüber einer entsprechenden Säule in Höhe der Fadendicke des Siebgewebes erhöht ist. Umgekehrt können dreidimensionale Druckmotive mit einer bestimmten maximalen Höhe vergleichsweise fein und mit scharfen Konturen aufgetragen werden, da die Menge an Klar-Lack und gegebenenfalls Druckfarbe nicht über eine Reduktion der Gewebedichte des Siebgewebes bereitgestellt werden muss, sondern ein Siebgewebe mit vergleichsweise hoher Gewebedichte ausreichend ist, um die gewünschte Menge an Klar-Lack und gegebenenfalls Druckfarbe bereitzustellen.

Mit dem Siebdruckverfahren können gekrümmte Oberflächen von Schreibgeräten und/oder Kosmetikartikeln, wie beispielsweise hohlzylinderförmige Hülsen und/oder Behälter, mit dem dreidimensionalen Druckmotiv bedruckt werden. Da der Klar-Lack bzw. die Druckfarbe vor dem Bestrahlen mit Ultraviolett-Strahlung nicht aushärtet, sind ein stabiler Druckprozess, kurze Wechselzeiten und eine hohe Betriebszeit der Druckmaschine gewährleistet. Zum Bedrucken von gekrümmten Oberflächen eignen sich insbesondere Siebgewebe, deren Fäden eine hohe Fadendicke haben und/oder aus einem metallischen Werkstoff ausgebildet sind, da beim Bedrucken von gekrümmten Oberflächen auf die Fäden höhere Kräfte wirken als beim Bedrucken von ebenen Oberflächen.

Darüber hinaus können der Klar-Lack bzw. die Druckfarbe mit Pigmenten und/oder Effektzusätzen, wie beispielsweise Metallpulver, versehen sein.

Der zu bedruckende Gegenstand kann vor dem Auftragen des Klar-Lackes bzw. der Druckfarbe mit einer Prägefolie geprägt worden sein. Die Prägefolie kann beispielsweise fotoreal ausgebildet sein. Hierdurch ist es möglich, beliebige Bilder mit einem dreidimensionalen haptischen und optischen Effekt auf den Gegenstand aufzubringen.

Ein Siebdruckverfahren nach Anspruch 2 führt zu einem verbesserten haptischen Effekt. Der Klar-Lack und gegebenenfalls die Druckfarbe kann mit einer maximalen Höhe aufgebracht werden, die in weiten Bereichen einstellbar ist. Das dreidimensionale Druckmotiv kann eine maximale Höhe von bis zu 2000 µm aufweisen.

Ein Siebdruckverfahren nach Anspruch 3 verhindert das Verlaufen des Klar-Lackes und gegebenenfalls der Druckfarbe vor dem Aushärten. Je höher die Viskosität des Klar-Lackes und gegebenenfalls der Druckfarbe ist, desto höher kann der Klar-Lack und gegebenenfalls die Druckfarbe aufgetragen werden. Dies ist beim Bedrucken von gekrümmten Oberflächen von Bedeutung, da bei diesen aufgrund der Krümmung eine erhöhte Tendenz zum Verlaufen gegeben ist. Geeignete Verdickungsmittel sind bekannt und handelsüblich.

Ein Siebdruckverfahren nach Anspruch 4 verhindert ein Verlaufen des aufgetragenen Klar-Lackes und gegebenenfalls der aufgetragenen Druckfarbe. Je kleiner die Zeitspanne zwischen dem Auftragen und dem Bestrahlen ist, desto besser bleibt die dreidimensionale Struktur erhalten. Dies ist insbesondere beim Bedrucken von gekrümmten Oberflächen von Bedeutung, da bei diesen aufgrund der Krümmung eine erhöhte Tendenz zum Verlaufen gegeben ist.

Ein Siebdruckverfahren nach Anspruch 5 gewährleistet das Auftragen einer hohen Menge des Klar-Lackes und gegebenenfalls der Druckfarbe. Je weniger Fäden/cm das Siebgewebe aufweist, desto mehr Klar-Lack und gegebenenfalls Druckfarbe kann aufgetragen werden. Darüber hinaus wird das Auftragen einer hohen Menge des Klar-Lackes und gegebenenfalls der Druckfarbe durch die Fadendicke der Fäden gewährleistet. Je größer die Fadendicke ist, desto mehr Klar-Lack und gegebenenfalls Druckfarbe kann aufgetragen werden.

Ein Siebdruckverfahren nach Anspruch 6 ermöglicht das Erzeugen von dreidimensionalen Druckmotiven mit einer vergleichsweise guten Auflösung. Dadurch, dass eine hohe Säule an Klar-Lack und gegebenenfalls Druckfarbe erzeugbar ist, können auch Siebgewebe mit einer vergleichsweise hohen Gewebedichte eingesetzt werden, da die erforderliche Menge an Klar-Lack und gegebenenfalls Druckfarbe nicht ausschließlich über eine geringe Gewebedichte bereitgestellt werden muss. Dementsprechend können dreidimensionale Druckmotive einer bestimmten Höhe mit einer vergleichsweise guten Auflösung erzeugt werden, indem bei einer hohen Säule an Klar-Lack und gegebenenfalls Druckfarbe die Gewebedichte erhöht wird.

Ein Siebdruckverfahren nach Anspruch 7 ermöglicht das Bedrucken von zylinderförmigen und/oder hohlzylinderförmigen Gegenständen, wie beispielsweise Hülsen und/oder Behältern von Schreibgeräten und/oder Kosmetikartikeln.

Ein Siebdruckverfahren nach Anspruch 9 gewährleistet ein schnelles Aushärten des aufgetragenen Druckmotivs, da die geringe Menge an Druckfarbe im Druckauftrag nur in geringem Umfang die Transparenz und das Aushärten beeinträchtigt, jedoch gleichzeitig dem Druckmotiv ein farbiges Aussehen verleiht. Die Druckfarbe wird mit der hohen Menge an Klar-Lack gemischt.

Ein Siebdruckverfahren nach Anspruch 10 verhindert das Verlaufen des Klar-Lackes und gegebenenfalls der Druckfarbe vor dem Aushärten. Durch das Zufügen von Feststoffpartikeln wird die Viskosität des Klar-Lackes und gegebenenfalls der Druckfarbe erhöht. Gleichzeitig können durch Feststoffpartikel, insbesondere aus Metall oder Kunststoff, ansprechende optische und/oder haptische Effekte erzeugt werden.

Ein Siebdruckverfahren nach Anspruch 11 ermöglicht die Erzeugung von hohen dreidimensionalen Druckmotiven mit ansprechenden optischen Effekten. Die Prägefolie wird auf den Klar-Lack aufgebracht, der mit dem erfindungsgemäßen Siebdruckverfahren als hohes Druckmotiv aufgebrachtwird. Wird die Prägefolie mit einer niedrigen Temperatur an den Gegenstand und den aufgebrachten Klar-Lack angedrückt, so bleibt die Prägefolie ausschließlich an dem Klar-Lack haften und löst sich wieder von dem nicht mit Klar-Lack versehenen Teil des Gegenstandes ab. Hierdurch können neuartige optische und/oder haptische Effekte erzeugt werden.

Weitere Merkmale, Vorteile und Einzelheiten der Erfindung ergeben sich aus der nachfolgenden Beschreibung mehrerer Ausfuhrungsbeispiele anhand der Zeichnung. Es zeigen:
- Fig. 1: eine Seitenansicht eines mit einem dreidimensionalen Druckmotiv bedruckten und als Schreibgerät oder Kosmetikartikel ausgebildeten Gegenstandes gemäß einem ersten Ausführungsbeispiel,
- Fig. 2: eine Draufsicht auf die in einer Ebene dargestellte gekrümmte Oberfläche des Gegenstandes,
- Fig. 3: eine teilweise geschnittene Seitenansicht des zu bedruckenden Gegenstandes sowie eines Siebgewebes beim Siebdruckvorgang,
- Fig. 4: eine Seitenansicht eines mit einem dreidimensionalen Druckmotiv bedruckten Gegenstandes gemäß einem zweiten Ausführungsbeispiel, und
- Fig. 5: eine Seitenansicht eines mit einem dreidimensionalen Druckmotiv bedruckten und mit einer Prägefolie versehenen Gegenstandes gemäß einem dritten Ausführungsbeispiel.

Fig. 1 zeigt einen Gegenstand in Form einer hohlzylinderförmigen Hülse 1, die Teil eines Schreibgerätes oder eines Kosmetikartikels ist. Die Hülse 1 weist eine im Querschnitt kreisförmig gekrümmte Oberfläche 2 auf, auf der ein blumenartiges Druckmotiv 3 angeordnet ist.

Das Druckmotiv 3 ist aus einer mittels Ultraviolett-Strahlung ausgehärteten Druckfarbe 4 und einem mittels Ultraviolett-Strahlung ausgehärteten Klar-Lack 5 dreidimensional ausgebildet und weist eine maximale Höhe H von mindestens 100 µm, insbesondere von mindestens 500 µm, insbesondere von mindestens 1000 µm, insbesondere von mindestens 1300 µm und insbesondere von mindestens 1500 µm auf.

Das Druckmotiv 3 weist mindestens 70 Gew.-%, insbesondere mindestens 80 Gew.-% und insbesondere mindestens 90 Gew.-% des Klar-Lacks 5 auf. Weiterhin weist das Druckmotiv 3 beispielsweise höchstens 20 Gew.-%, insbesondere höchstens 15 Gew.-% und insbesondere höchstens 10 Gew.-% der Druckfarbe 4 auf. Durch die hohe Menge an Klar-Lack 5 und eine vergleichsweise geringe Menge an Druckfarbe 4 im Druckauftrag wird ein schnelles Aushärten des Druckmotivs 3 gewährleistet, wobei dieses gleichzeitig farbig erscheint.

Zum Aushärten der Druckfarbe 4 und des Lackes 5 beim Bestrahlen mit Ultraviolett-Strahlung sind diese mit Fotoinitiatoren 6 versehen, die unter dem Einfluss der Ultraviolett-Strahlung einen Polymerisationsprozess einleiten und das Aushärten der Druckfarbe 4 und des Lackes 5 bewirken.

Darüber hinaus weist die Druckfarbe 4 und der Lack 5 ein Verdickungsmittel 7 auf, das vor dem Aushärten die Viskosität des Druckauftrages bzw. der Druckfarbe 4 und des Lackes 5 erhöht hat.

Das dreidimensionale Druckmotiv 3 wird mit einem Siebdruckverfahren auf die Hülse 1 aufgebracht. Hierzu wird der Druckfarbe 4 und dem Lack 5 vor dem Auftragen zunächst das Verdickungsmittel 7 zugegeben, so dass sich die Viskosität der Druckfarbe 4 bzw. des Lackes 5 auf mindestens 12000 mPas, insbesondere mindestens 18000 mPas, insbesondere mindestens 24000 mPas, und insbesondere mindestens 30000 mPas bei 25°C erhöht. Die Druckfarbe 4 und der Lack 5 werden anschließend durch ein Siebgewebe 8 an den gewünschten Stellen auf die Hülse 1 aufgetragen, so dass das Druckmotiv 3 entsteht. Das Siebgewebe 8 ist beispielsweise in Fig. 2 angedeutet.

Das Siebgewebe 8 wird durch eine Vielzahl von Fäden 9 gebildet, die in einer ersten Richtung und in einer senkrecht dazu verlaufenden zweiten Richtung beabstandet voneinander und an einem Rahmen 10 angeordnet sind. Das Siebgewebe 8 wird zum Auftragen einer hohen Menge von Druckfarbe 4 bzw. Lack 5 vor dem Siebdruckvorgang mehrfach direkt beschichtet, so dass eine ausreichend hohe Säule an Druckfarbe 4 bzw. Lack 5 gebildet werden kann. Hierzu wird das Siebgewebe 8 mit einer ersten Schicht 11 einer mit Ultraviolett-Strahlung aushärtbaren Masse beschichtet. Anschließend wird die aufgetragene Schicht 11 zwischengetrocknet und auf diese eine weitere Schicht 12 der Masse aufgetragen. Das Beschichten kann mindestens zweimal, insbesondere mindestens dreimal und insbesondere mindestens viermal erfolgen. Am Ende des Beschichtungsvorgangs wird auf die aufgetragenen Schichten 11, 12 ein Film aufgelegt, der die aufgetragenen Schichten 11, 12 im Bereich des zu druckenden Druckmotivs 3 vor Ultraviolett-Strahlung schützt. Beim anschließenden Bestrahlen mit Ultraviolett-Strahlung werden die Schichten 11, 12 ausgehärtet. Aufgrund des Films bleibt der Bereich des zu druckenden Druckmotivs 3 jedoch ausreichend weich, um die aufgetragene Masse in diesem Bereich aus dem Siebgewebe 8, beispielsweise durch Ausspülen, zu entfernen. Hierdurch entsteht im Bereich des Druckmotivs 3 ein Aufnahmeraum 13, der seitlich von den Schichten 11, 12 begrenzt ist. Beim anschließenden Siebdruckvorgang kann wesentlich mehr Druckfarbe 4 bzw. Lack 5 aufgetragen werden, da in dem Aufnahmeraum 13 die Farb- bzw. Lacksäule aufgrund der schichtweise aufgetragenen Masse deutlich gegenüber einer Farb- bzw. Lacksäule in Höhe der Fadendicke erhöht ist.

Zum Auftragen einer ausreichenden Menge der Druckfarbe 4 und des Lackes 5 weist das Siebgewebe 8 eine Gewebedichte von höchstens 200 Fäden/cm, insbesondere von höchstens 120 Fäden/cm, insbesondere von höchstens 100 Fäden/cm, insbesondere von höchstens 40 Fäden/cm und insbesondere von höchstens 20 Fäden/cm auf. Die Gewebedichte kann je nach der erforderlichen Menge der aufzutragenden Druckfarbe 4 und des aufzutragenden Lackes 5 in einem Bereich von 15 bis 200 Fäden/cm variiert werden. Zum Erzeugen des Druckmotivs 3 mit einer guten Auflösung weist das Siebgewebe 8 vorzugsweise eine Gewebedichte von mindestens 25 Fäden/cm, insbesondere von mindestens 30 Fäden/cm, insbesondere von mindestens 35 Fäden/cm und insbesondere von mindestens 40 Fäden/cm auf. Darüber hinaus kann die Fadendicke der Fäden 9 je nach der erforderlichen Menge der auftragenden Druckfarbe 4 und des aufzutragendes Lackes 5 variiert werden. Darüber hinaus kann das Druckmotiv 3 auch in Schichten aufgebaut werden. Hierzu wird die Druckfarbe 4 bzw. der Lack 5 schichtweise aufgetragen und ausgehärtet.

Zum Bedrucken der Hülse 1 wird diese an beiden Seiten endseitig auf jeweils zwei drehbar gelagerte Rollen 14, 15 aufgelegt. Die Rollen 14, 15 sind quer zu dem Siebgewebe 8 verlagerbar, so dass die Hülse 1 mit ihrer Oberfläche 2 gegen die Fäden 9 anpressbar ist. Liegt die Hülse 1 gegen das Siebgewebe 8 an, wird ein Abstreifer 16 auf der Schicht 12 angeordnet und das Siebgewebe 8 relativ zu dem Abstreifer 16 und der Hülse 1 derart in horizontaler Richtung linear verlagert, dass die Hülse 1 entlang des Siebgewebes 8 abrollt. Beim Abrollen drückt der Abstreifer 16 die in dem Aufnahmeraum 13 befindliche Druckfarbe 4 bzw. den Lack 5 im Bereich des Druckmotivs 3 durch das Siebgewebe 8 auf die Oberfläche 2 der Hülse 1.

Die Druckfarbe 4 und der Lack 5 werden durch das Siebgewebe 8 aufgetragen und anschließend durch Bestrahlen mit Ultraviolett-Strahlung ausgehärtet. Die Zeitspanne zwischen dem Auftragen und Bestrahlen der Druckfarbe 4 und des Lackes 5 beträgt höchstens 180 Sekunden, insbesondere höchstens 45 Sekunden, und insbesondere höchstens 20 Sekunden. Die Druckfarbe 4 und der Lack 5 verlaufen aufgrund ihrer Viskosität und der Zeitspanne zwischen dem Auftragen und Bestrahlen nicht, so dass das ausgehärtete Druckmotiv 3 im Wesentlichen dieselbe Höhe H aufweist, mit der es aufgetragen wurde. Das Druckmotiv 3 wird insbesondere mit einer Höhe H von mindestens 500 µm, insbesondere von mindestens 1000 µm, und insbesondere von mindestens 1300 µm und insbesondere von mindestens 1500 µm aufgetragen.

Bei der Hülse 1 gemäß Fig. 4 weist das Druckmotiv 3 Feststoffpartikel 17 auf, die die Viskosität der Druckfarbe 4 und des Klar-Lacks 5 erhöhen und gleichzeitig einen ansprechenden optischen und haptischen Effekt erzeugen. Die Feststoffpartikel 17 sind beispielsweise Pigmente und/oder Effektzusätze. Die Feststoffpartikel 17 sind insbesondere ein Metallpulver.

Die Hülse 1 gemäß Fig. 5 weist ein Druckmotiv 3 mit einer zusätzlichen Prägefolie 18 auf. Die erhabene Struktur des Druckmotivs 3 besteht aus einem Klar-Lack 5. Nach dem Aushärten des Klar-Lacks 5 wird die Prägefolie 18 bei einer ausreichend niedrigen Temperatur gegen die Oberfläche 2 der Hülse 1 und den Klar-Lack 5 angepresst. Aufgrund der niedrigen Temperatur bleibt die Prägefolie 18 im Wesentlichen ausschließlich an dem Klar-Lack 5 haften, wohingegen die Prägefolie 18 an der Oberfläche 2 nicht haften bleibt. Die Temperatur beträgt beispielsweise weniger als 300°C, insbesondere weniger als 250°C und insbesondere weniger als 200°C. Durch die erhabene Struktur aus Klar-Lack 5 und die darauf aufgetragene Prägefolie 18 können neuartige optische und/oder haptische Effekte erzeugt werden.

## Patentansprüche

1. Siebdruckverfahren zum Bedrucken eines Gegenstandes, der als Schreibgerät oder Kosmetikartikel ausgebildet ist, mit einem Druckmotiv, umfassend die Schritte:
- Bereitstellen eines zu bedruckenden und als Schreibgerät oder Kosmetikartikel ausgebildeten Gegenstandes (1), wobei der zu bedruckende Gegenstand (1) eine gekrümmte Oberfläche (2) aufweist,
- Auftragen einer Schicht (11) einer mit Ultraviolett-Strahlung aushärtbaren Masse auf ein Siebgewebe (8),
- Trocknen der aufgetragenen Schicht (11),
- Auftragen und Trocknen mindestens einer weiteren Schicht (12) der mit Ultraviolett-Strahlung aushärtbaren Masse,
- Auflegen eines Films auf die aufgetragenen Schichten (11, 12), der diese im Bereich eines zu druckenden Druckmotivs (3) vor Ultraviolett-Strahlung schützt,
- Bestrahlen des Films mit Ultraviolett-Strahlung, wobei die aufgetragenen Schichten (11, 12) im Bereich außerhalb des Druckmotivs (3) aushärten,
- Entfernen des Films und der aufgetragenen Schichten (11, 12) im Bereich des Druckmotivs (3),
- Befüllen des Siebgewebes (8) mit einem Druckauftrag, der einen mittels Ultraviolett-Strahlung aushärtbaren Klar-Lack (5) aufweist,
- Auftragen des Druckauftrags auf die gekrümmte Oberfläche (2) des Gegenstandes (1) mit einer maximalen Höhe (H) von mindestens 100 µm zur Erzeugung des dreidimensionalen Druckmotives (3), wobei der Gegenstand (1) mit mindestens 70 Gew.-% Klar-Lack (5) bedruckt wird, und
- Aushärten des aufgetragenen Druckauftrags durch Bestrahlen mit Ultraviolett-Strahlung.

2. Siebdruckverfahren nach Anspruch 1, **dadurch gekennzeichnet, dass** der Druckauftrag mit einer maximalen Höhe (H) von mindestens 500 µm, insbesondere von mindestens 1000 µm, insbesondere von mindestens 1300 µm und insbesondere von mindestens 1500 µm aufgetragen wird.

3. Siebdruckverfahren nach Anspruch 1 oder 2, **dadurch gekennzeichnet, dass** die Viskosität des Druckauftrags vor dem Auftragen durch Zugabe eines Verdickungsmittels (7) auf mindestens 12000 mPas, insbesondere mindestens 18000 mPas, insbesondere mindestens 24000 mPas, und insbesondere mindestens 30000 mPas bei 25°C erhöht wird.

4. Siebdruckverfahren nach einem der Ansprüche 1 bis 3, **dadurch gekennzeichnet, dass** die Zeitspanne zwischen dem Auftragen und Bestrahlen des Druckauftrags höchstens 180 Sekunden, insbesondere höchstens 90 Sekunden, insbesondere höchstens 45 Sekunden, und insbesondere höchstens 20 Sekunden beträgt.

5. Siebdruckverfahren nach einem der Ansprüche 1 bis 4, **dadurch gekennzeichnet, dass** das Siebdruckgewebe (8) zum Auftragen des Druckauftrags eine Gewebedichte von höchstens 200 Fäden/cm, insbesondere von höchstens 120 Fäden/cm, insbesondere von höchstens 100 Fäden/cm, insbesondere von höchstens 40 Fäden/cm und insbesondere von höchstens 20 Fäden/cm aufweist.

6. Siebdruckverfahren nach einem der Ansprüche 1 bis 5, **dadurch gekennzeichnet, dass** das Siebgewebe (8) zum Auftragen des Druckauftrags eine Gewebedichte von mindestens 25 Fäden/cm, insbesondere von mindestens 30 Fäden/cm, insbesondere von mindestens 35 Fäden/cm und insbesondere von mindestens 40 Fäden/cm aufweist.

7. Siebdruckverfahren nach einem der Ansprüche 1 bis 6, **dadurch gekennzeichnet, dass** der Gegenstand (1) eine im Querschnitt kreisförmig gekrümmte Oberfläche (2) aufweist.

8. Siebdruckverfahren nach einem der Ansprüche 1 bis 7, **dadurch gekennzeichnet, dass** der Gegenstand (1) mit mindestens 80 Gew.-% Klar-Lack (5) und insbesondere mindestens 90 Gew.-% Klar-Lack (5) bedruckt wird.

9. Siebdruckverfahren nach einem der Ansprüche 1 bis 8, **dadurch gekennzeichnet, dass** der Gegenstand (1) mit höchstens 20 Gew.-% Druckfarbe (4), insbesondere mit höchstens 15 Gew.-% Druckfarbe (4) und insbesondere mit höchstens 10 Gew.-% Druckfarbe (4) bedruckt wird, die mittels Ultraviolett-Strahlung aushärtbar ist.

10. Siebdruckverfahren nach einem der Ansprüche 1 bis 9, **dadurch gekennzeichnet, dass** dem Druckauftrag Feststoffpartikel (17) beigemischt sind.

11. Siebdruckverfahren nach einem der Anspruche 1 bis 9, **dadurch gekennzeichnet, dass** auf den ausgehärteten Klar-Lack (5) eine Prägefolie (18) aufgebracht wird, wobei die Prägefolie(18) mit einer derart niedrigen Temperatur an den Gegenstand (1) angedrückt wird, dass diese ausschließlich an dem Druckmotiv (3) haften bleibt.

## Claims

1. Screen printing method for printing a printed pattern on an object which is configured as a writing device or a cosmetic article, the method comprising the steps:
- providing an object (1) to be printed which is configured as a writing device or cosmetic article, wherein the object (1) to be printed has a curved surface (2);
- applying a layer (11) of a mass, which is curable by means of ultraviolet radiation, to a screen fabric (8);
- drying of the applied layer (11);
- applying and drying of at least another layer (12) of the mass which is curable by means of ultraviolet radiation;
- arranging a film on the applied layers (11, 12) which protects the latter from ultraviolet radiation in the region of a printed pattern (3) to be printed;
- exposing the film to ultraviolet radiation, wherein the applied layers (11, 12) cure in the region outside the printed pattern (3);
- removing the film and the applied layers (11, 12) in the region of the printed pattern (3);
- filling the screen fabric (8) with a printing coat which includes a clear lacquer (5) which is curable by means of ultraviolet radiation;
- applying the printing coat to the curved surface (2) of the object (1) so as to have a maximum height (H) of at least 100 µm in order to produce the three-dimensional printed pattern (3), wherein the object (1) is printed using at least 70 wt.-% of clear lacquer (5); and
- curing the applied printing coat by exposing it to ultraviolet radiation.

2. Screen printing method according to claim 1, **characterized in that** the printing coat is applied such as to have a maximum height (H) of at least 500 µm, in particular of at least 1000 µm, in particular of at least 1300 µm, and in particular of at least 1500 µm.

3. Screen printing method according to claim 1 or 2, **characterized in that** prior to application, the viscosity of the printing coat is increased to at least 12000 mPas, in particular at least 18000 mPas, in particular at least 24000 mPas, and in particular at least 30000 mPas by adding a thickening agent (7) at 25°C.

4. Screen printing method according to one of claims 1 to 3, **characterized in that** the period of time between the application of the printing coat and exposure of the latter to ultraviolet radiation amounts to no more than 180 seconds, in particular no more than 90 seconds, in particular no more than 45 seconds, and in particular no more than 20 seconds.

5. Screen printing method according to one of claims 1 to 4, **characterized in that** the screen fabric (8) for applying the printing coat has a fabric density of no more than 200 yarns/cm, in particular of no more than 120 yarns/cm, in particular of no more than 100 yarns/cm, in particular of no more than 40 yarns/cm, and in particular of no more than 20 yarns/cm.

6. Screen printing method according to one of claims 1 to 5, **characterized in that** the screen fabric (8) for applying the printing coat has a fabric density of at least 25 yarns/cm, in particular of at least 30 yarns/cm, in particular of at least 35 yarns/cm, and in particular of at least 40 yarns/cm.

7. Screen printing method according to one of claims 1 to 6, **characterized in that** the object (1) has a curved surface (2) with a circular cross-section.

8. Screen printing method according to one of claims 1 to 7, **characterized in that** the object (1) is printed using at least 80 wt.-% of clear lacquer (5) and in particular at least 90 wt.-% of clear lacquer (5).

9. Screen printing method according to one of claims 1 to 8, **characterized in that** the object (1) is printed using no more than 20 wt.-% of a printing ink (4), in particular with no more than 15 wt.-% of printing ink (4), and in particular with no more than 10 wt.-% of printing ink (4) which is curable by means of ultraviolet radiation.

10. Screen printing method according to one of claims 1 to 9, **characterized in that** solid particles (17) are admixed to the printing coat.

11. Screen printing method according to one of claims 1 to 9, **characterized in that** an embossed film (18) is applied to the cured clear lacquer (5), wherein the embossed film (18) is pressed to the object (1) at a temperature which is so low that it adheres only to the printed pattern (3).

## Revendications

1. Procédé de sérigraphie destiné à l'impression d'un objet, qui est conçu sous la forme d'un crayon ou d'un article de cosmétique, doté d'un motif d'impression, comprenant les étapes :
- de mise au point d'un objet (1), à doter d'une impression, et conçu sous la forme d'un crayon ou d'un article de cosmétique, l'objet (1) à doter d'une impression présentant une surface (2) courbe,
- de revêtement d'un écran de sérigraphie (8) par une couche (11) de masse durcissable à l'aide d'un rayonnement ultraviolet,
- de séchage de la couche (11) déposée,
- de revêtement et de séchage d'au moins une autre couche (12) de masse durcissable à l'aide d'un rayonnement ultraviolet,
- d'application d'un film sur les couches (11, 12) déposées, qui protège celles-ci contre le rayonnement ultraviolet à l'emplacement d'un motif d'impression (3) à imprimer,
- d'irradiation du film à l'aide du rayonnement ultraviolet, les couches (11, 12) déposées durcissant dans le domaine situé en dehors du motif d'impression (3),
- d'enlèvement du film et des couches (11, 12) déposées à l'emplacement du motif d'impression (3),
- de remplissage de l'écran de sérigraphie (8) à l'aide d'un revêtement d'impression qui arbore une laque transparente (5) durcissant à l'aide d'un rayonnement ultraviolet,
- d'application du revêtement d'impression sur la surface (2) courbe de l'objet (1) sur une hauteur maximale (H) d'au moins 100 µm pour la création d'un motif d'impression (3) tridimensionnel, l'objet (1) étant imprimé avec de la laque transparente (5) à au moins 70 % en poids, et
- de durcissement du revêtement d'impression déposé par une irradiation avec un rayonnement ultraviolet.

2. Procédé de sérigraphie selon la revendication 1, **caractérisé en ce que** le revêtement d'impression est appliqué à une hauteur maximale (H) d'au moins 500 µm, en particulier, d'au moins 1000 µm, en particulier, d'au moins 1300 µm et particulièrement de 1500 µm.

3. Procédé de sérigraphie selon les revendications 1 ou 2, **caractérisé en ce que** la viscosité du revêtement d'impression à 25 °C est augmentée jusqu'à au moins 12000 mPa, en particulier, au moins 18000 mPa, en particulier, au moins 24000 mPa, et particulièrement à au moins 30000 mPa, par l'addition d'un agent épaississant (7).

4. Procédé de sérigraphie selon l'une des revendications 1 à 3, **caractérisé en ce que** le temps s'écoulant entre l'application et l'irradiation s'élève au maximum à 180 secondes, en particulier, au maximum à 90 secondes, en particulier, au maximum à 45 secondes, et particulièrement au maximum à 20 secondes.

5. Procédé de sérigraphie selon l'une des revendications 1 à 4, **caractérisé en ce que** l'écran de sérigraphie (8) destiné à l'application du revêtement d'impression présente une densité de tissage d'au maximum 200 fils/cm, en particulier, d'au maximum 120 fils/cm, en particulier d'au maximum 100 fils/cm, en particulier, d'au maximum 40 fils/cm et particulièrement d'au maximum 20 fils/cm.

6. Procédé de sérigraphie selon l'une des revendications 1 à 5, **caractérisé en ce que** l'écran de sérigraphie (8) destiné à l'application du revêtement d'impression présente une densité de tissage d'au moins 25 fils/cm, en particulier, d'au moins 30 fils/cm, en particulier, d'au moins 35 fils/cm, et particulièrement d'au moins 40 fils/cm.

7. Procédé de sérigraphie selon l'une des revendications 1 à 6, **caractérisé en ce que** l'objet (1) présente une surface (2) courbe en forme de cercle dans sa section transversale.

8. Procédé de sérigraphie selon l'une des revendications 1 à 7, **caractérisé en ce que** l'objet (1) est imprimé avec de la laque transparente (5) à au moins 80 % en poids, et, en particulier, avec de la laque transparente (5) à au moins 90 % en poids.

9. Procédé de sérigraphie selon l'une des revendications 1 à 8, **caractérisé en ce que** l'objet (1) est imprimé avec de la peinture d'impression (4) à au maximum 20 % en poids, en particulier, avec de la peinture d'impression (4) à au maximum 15 % en poids et particulièrement, avec de la peinture d'impression (4) à au maximum 10 % en poids, qui peut être durcie au moyen d'un rayonnement ultraviolet.

10. Procédé de sérigraphie selon l'une des revendications 1 à 9, **caractérisé en ce que** des particules solides (17) sont mêlées au revêtement d'impression.

11. Procédé de sérigraphie selon l'une des revendications 1 à 9, **caractérisé en ce qu'**une feuille de transfert (18) est rapportée sur la laque transparente (5) durcie, la feuille de transfert (18) étant pressée sur l'objet (1) à une température suffisamment basse que celle-ci reste uniquement collée sur le motif d'impression (3).
